# EUROPÄISCHE PATENTSCHRIFT

(11) **EP 1 091 877 B1**
(45) Veröffentlichungstag und Bekanntmachung des Hinweises auf die Patenterteilung: **25.05.2005**
(21) Anmeldenummer: 00927104.0
(22) Anmeldetag: 28.04.2000
(51) Int. Cl.: B65C 3/06

(54) **VERFAHREN UND VORRICHTUNG ZUM AUFBRINGEN VON ETIKETTENHÜLSEN AUF GEGENSTÄNDE**
METHOD AND DEVICE FOR APPLYING TUBULAR LABELS TO OBJECTS
PROCEDE ET DISPOSITIF POUR APPLIQUER DES ETIQUETTES-MANCHONS SUR DES OBJETS

(30) Priorität: 30.04.1999 DE 19919880; 06.05.1999 DE 19920905; 20.01.2000 DE 10002401
(43) Veröffentlichungstag der Anmeldung: 18.04.2001
(73) Patentinhaber: KRONES AG, 93068 Neutraubling (DE)
(72) Erfinder: EDER, Erich, D-93093 Donaustauf (DE); EIBAN, Günther, D-93053 Regensburg (DE); ENGLBRECHT, Hermann, D-93087 Alteglofsheim (DE)
(86) Internationale Anmeldenummer: PCT/EP2000/003872
(87) Internationale Veröffentlichungsnummer: WO 2000/066437

(56) Entgegenhaltungen:
- EP-A- 0 584 516
- US-A- 4 243 466
- US-A- 4 357 788

## Beschreibung

Die Erfindung betrifft ein Verfahren und eine Vorrichtung zum Aufbringen von Etikettenhülsen auf Gegenstände.

Eine entsprechende Maschine ist aus dem Dokument EP-A-0 584 516 bekannt. Diese Maschine besitzt einen Drehtisch mit in regelmäßigen Abständen auf einem gemeinsamen Teilkreis angeordneten Tellern zum freistehenden Aufnehmen von Flaschen. Über jedem dieser Teller ist jeweils eine Etikettenschlauchrolle, eine Vorrichtung zum Abtrennen von Etikettenhülsen und ein Paar heb- und senkbarer Spreizbacken zum Erfassen der abgetrennten Etikettenhülsen und Überziehen derselben auf eine Flasche mitlaufend angeordnet.

Nachteiligerweise verursacht diese Bauart einen erheblichen Aufwand und beansprucht viel Zeit zum Auswechseln der zahlreichen Etikettenschlauchrollen. Wegen der frei stehenden Flaschen ist die Umlaufgeschwindigkeit und damit auch die Produktionsleistung stark beschränkt. Ferner ist einerseits die Gleichmäßigkeit der Anbringungshöhe der Etikettenhülsen auf eine Vielzahl von Flaschen unbefriedigend und andererseits die Betriebssicherheit kritisch, vor allem, wenn die Flaschen an ihrer Außenwandung mit einer Flüssigkeit benetzt sind. Dies hängt damit zusammen, dass eine Etikettenhülse in dem Moment, wo die Reibungskraft zwischen dem Etikett und der Flasche größer als zwischen den Spreizbacken und dem Etikett ist, die axiale Relativbewegung zur Flasche beendet und an ihr haftet. Die Anbringungshöhe der einzelnen Etikettenhülsen hängt von den individuellen Reibungsverhältnissen ab und ist deshalb nicht exakt definiert. Problematisch ist außerdem die Betriebssicherheit beim Zurückfahren der Spreizbacken in ihre ursprüngliche, obere Ausgangsstellung, weil sich währenddessen die Flaschen noch auf den sie tragenden Tellern befinden.

Bei einer aus US-A-4 243 466 bekannten, intermittierend arbeitenden Vorrichtung werden zu etikettierende Gefäße einzeln nacheinander auf einer geradlinigen Bahn einer einzigen Ausstattungsstation zugeführt, gestoppt, mit einer Hubeinrichtung nach oben in einen aufgeweiteten Etikettenschlauch eingeschoben, anschließend wieder in die ursprüngliche Höhenlage abgesenkt und dann abgefördert. Dieser Vorgang ist für hohe Leistungen ungeeignet und führt bei bereits gefüllten Gefäßen zu einer Beunruhigung des Inhalts, z.B. bei Getränken zu einer Entbindung gelöster Kohlensäure.

Der Erfindung liegt die Aufgabe zugrunde, ein Verfahren und eine Vorrichtung mit hoher Ausstattungsgenauigkeit und Betriebssicherheit anzugeben.

Gelöst wird diese Aufgabe das Verfahren betreffend durch die kennzeichnenden Merkmale des Anspruchs 1 und die Vorrichtung betreffend durch die kennzeichnenden Merkmale des Anspruchs 9.

Erfindungsgemäß werden die Flaschen vor dem Überziehen einer Etikettenhülse im Bereich ihrer Mantelfläche erfasst, festgehalten und zwar so lange, bis das in an sich bekannter Weise von oben kommende, eine Etikettenhülse haltende Spreizbackenpaar die auszustattende Flasche zumindest über einen Teil ihrer Längserstreckung umgibt. Im weiteren Verlauf wird die Halterung der Flaschen an ihrer Mantelfläche vorübergehend aufgegeben und die Etikettenhülse vom Spreizbackenpaar bei gleichzeitiger Abstützung des Flaschenbodens bis zur gewünschten Endposition auf die Flasche gezogen, wobei dann die Absenkbewegung des Spreizbackenpaares gestoppt, aber die Etikettenhülse weiterhin an ihrem unterem Rand reibschlüssig von den Spreizbacken gehalten wird. Nun wird die Flasche erneut an einem zwischenzeitlich von der aufgezogenen Etikettenhülse bedeckten Teil ihrer Mantelfläche erfaßt, wobei die Etikettenhülse reibschlüssig festgehalten bzw. gegen die Flaschenaußenseite gedrückt wird. Erst dann gibt das Spreizbackenpaar die Einspannung des vorlaufenden, unteren Etikettenhülsenrandes auf und wird nun vollständig unter die Standfläche der Flasche.abgesenkt. Während dieser Absenkbewegung des Spreizbackenpaares kann die Etikettenhülse ihre Höhenposition auf der Flasche vorteilhafterweise nicht mehr verändern, so dass die Lage der Etikettenhülse bezogen auf den Flaschenboden selbst bei einer Vielzahl von Flaschen einheitlich sehr genau eingehalten wird, d.h. die Höhenlagentoleranzen der Hafthöhe können in einem sehr engen Rahmen gehalten werden.

Vorteilhafterweise ist das Spreizbackenpaar so konzipiert, dass es während dem Überziehen einer Etikettenhülse diese an ihrem unteren Rand gleichzeitig sowohl an der radial inneren als auch äußeren Fläche reibschlüssig eingespannt festhält, wodurch eine unnötig starke Aufweitung einer Etikettenhülse zur Erzeugung ausreichender Reibungskräfte vermieden werden kann.

Da bei der vorgeschlagenen Methode eine Flasche vor, während und nach dem Überziehen einer Etikettenhülse ständig an einem Bereich ihrer Mantelfläche umfänglich abgestützt wird, können hohe Umlaufgeschwindigkeiten mit einer dementsprechend hohen Produktionsleistung ohne Kippen der Flasche erzielt werden.

Gemäß einer Weiterbildung der Erfindung wird das Spreizbackenpaar erst nach dem Abtransport der mit einer Etikettenhülse versehenen Flaschen aus seiner unteren Totlage in die ursprüngliche obere Position angehoben, so dass vorteilhafterweise keine durch Kollision mit einer Flasche oder Hängenbleiben der Spreizbacken an einer Etikettenhülse verursachte Störungen möglich sind.

Besonders günstig ist eine Ausführung, bei der die Höhenbewegungen des Klemmbackenpaares zum Überziehen der Etikettenhülse und Zurückfahren in die Ausgangslage durch eine Kurvensteuerung kontrolliert, aber durch einen Arbeitszylinder oder anderen geeigneten Antrieb (Motor etc.) verursacht werden, weil dadurch die Verfahrzeiten, insbesondere die Rückholzeit in die Ausgangslage, wegen der nicht drohenden Selbsthemmung kürzer als bei einer reinen Kurvensteuerung gehalten werden können. Der für einen vollständigen Bewegungszyklus der Klemmbacken notwendige Drehwinkel des Drehtisches ist dadurch geringer, d.h. es genügt bei gleicher Leistung ein kleinerer Drehtischdurchmesser.

Weitere vorteilhafte Ausgestaltungen der Erfindung sind Gegenstand der Unteransprüche.

Nachfolgend wird ein bevorzugtes Ausführungsbeispiel der Erfindung anhand der Figuren erläutert. Es zeigt:
- Fig. 1a: eine Maschine mit einem Drehtisch zum Überziehen von Etikettenhülsen auf Flaschen in einer vereinfachten schematischen Draufsicht,

- Fig. 1b: eine dem Drehtisch zugeordnete Steuerkurve zur Betätigung von auf dem Drehtisch zum Halten von Flaschen vorgesehenen Greifzangen sowie Sternräder zum Zu- und Abfüllen der Flaschen mit einer Draufsicht,
- Fig. 2a bis 2c: einen vertikalen Teilschnitt durch den Drehtisch in Fig. 1 aus Pfeilrichtung A gesehen in verschiedenen Betriebsstellungen,
- Fig. 3a bis 3c: eine schematische Draufsicht auf ein Spreizbackenpaar zum Erfassen und Überziehen von Etikettenhülsen in verschiedenen Betriebsstellungen entsprechend der Figurenfolge 2a bis 2c,
- Fig. 4: einen vertikalen Vollschnitt durch den Drehtisch der Maschine in Fig. 1,
- Fig. 5a: einen Teilausschnitt der Fig. 4 in vergrößerter Darstellung,
- Fig. 5b: einen Teilausschnitt entsprechend der Fig. 5a mit einer zusätzlichen Etikettenhülsenabstützung
- Fig. 5c: eine Draufsicht auf eine Etikettenhülsenabstützung in Fig. 5b,
- Fig. 6: eine Seitenansicht einer Spreizbackeneinheit aus der Blickrichtung X in Fig. 5a,
- Fig. 7: eine Draufsicht einer Spreizbackeneinheit aus der Blickrichtung Y in Fig. 5a,

- Fig. 8: die Abwicklung der Steuerkurven für die Höhenbewegung der Spreizbackeneinheiten,
- Fig. 9: eine Draufsicht einer Flaschengreifereinheit am Drehtisch der Maschine nach Fig. 1b in zwei verschiedenen Stellungen und
- Fig.10: eine Abwandlung der Maschine nach Fig.1 mit zwei Drehtischen in einer schematischen Draufsicht.

Die in Fig. 1a dargestellte Maschine 1 besteht im Wesentlichen aus einer horizontalen Tischplatte 2, auf der ein mit mehreren in gleichmäßigen Abständen auf einem gemeinsamen Teilkreis angeordneten Flaschentellern 4 ausgerüsteter Drehtisch 3 um eine vertikale Achse 3' drehbar gelagert ist. Umfangsmäßig zueinander versetzt befinden sich am Drehtisch 3 ein Einlaufsternrad 5 mit einem vorgeordneten Zuförderer 7 und einer Einteilschnecke 8 und ein Auslaufsternrad 6 mit einem zugeordneten Abförderer 9.

Sowohl das Einlaufsternrad 5 als auch das Auslaufsternrad 6 sind an ihrer Peripherie mit Greiforganen zum Erfassen und Festhalten von Flaschen an ihrer Mantelfläche ausgerüstet (Fig.lb). Diese Greiforgane, z.B. mit paarweise gegenläufig zueinander schwenkbaren Klammerarmen, können an verschiedenen Stellen ihrer Umlaufbahn gezielt aus einer Zugriffsposition in eine Freigabeposition und umgekehrt gesteuert werden. Derartige Klammersternräder sind detailliert beispielsweise in dem US-Patent 5607045 beschrieben.

Oberhalb des gemeinsamen Übergabepunktes I zwischen dem Drehtisch 3 und dem Einlaufsternrad 5 ist an einer Quertraverse 13 ein stationär gehaltenes Schneidaggregat 10 zum Zuführen, Auffalten eines Folienschlauchs und Abschneiden von Etikettenhülsen E angeordnet, wobei der Etikettenfolienschlauch 11 aus einem seitlich an der Maschine angebrachten Schlauchspeicher 12 abgezogen und dabei über mehrere Umlenkwalzen dem Schneidaggregat 10 zugeführt wird. Die erwähnte Quertraverse 13 ist zur Anpassung an verschiedene Etikettenhülsenlängen höhenverstellbar, vorzugsweise durch eine nicht näher gezeigte elektromotorische Verstelleinrichtung. Das Schneidaggregat 10 kann entsprechend der deutschen Offenlegungsschrift DE 2950785 A1 ausgeführt sein.

Der Drehtisch 3, die Sternräder 5 und 6, die Förderer 7 und 9 sowie die Einteilschnecke 8 werden kontinuierlich geschwindigkeits- und stellungssynchron zueinander umlaufend in nicht näher gezeigter Weise durch einzelne motorische Antriebe oder einen gemeinsamen Maschinenantrieb und Getriebeelemente angetrieben. Auch das Schneidaggregat 10 verfügt über Antriebseinrichtungen zum synchron zur Drehtischbewegung erfolgenden, stellungsgenauen Vorschub des Etikettenfolienschlauchs und Abschneiden von Etikettenhülsen E durch das Schneidwerk des Aggregats 10. Den genauen Aufbau betreffend wird auf die o.g. deutsche Offenlegungsschrift verwiesen.

Der Aufbau des Drehtisches 3 wird nachfolgend anhand der in den Fig. 4 und 5a gezeigten vertikalen Schnittdarstellungen näher erläutert. Die Basis des Drehtisches 3 bildet eine horizontale Tragscheibe 30, die in ihrem Zentrum an einer vertikalen Hauptwelle 31 der Maschine verdrehfest befestigt ist und auf ihrer Oberseite die Flaschenteller 4 (in der linken Hälfte der Fig. 4 nicht dargestellt) trägt. Jedem der Flaschenteller 4 ist jeweils ein auf der Oberseite der Tragscheibe 30 vertikal stehendes Paar von parallelen Führungsstangen 32 zugeordnet, das sich radial innerhalb des gedachten Teilkreises befindet, auf dem die Flaschenteller 4 angeordnet sind. Die von der Tragscheibe 30 wegweisenden, nach oben gerichteten Enden der Führungsstangen 32 tragen eine zur Tragscheibe 30 parallel ausgerichtete, mittenfreie Ringscheibe 33, auf der mehrere, jeweils mittig zwischen einem Paar von Führungsstangen 32 angeordnete, doppeltwirkende Pneumatikzylinder 34 mit zugeordneten Steuerventilen 60 vertikal stehend befestigt sind. Um eine stabile Halterung der Zylinder 34 zu gewährleisten, sind die senkrecht nach oben weisenden Gehäuseenden dieser Zylinder durch eine zweite, ebenfalls mittenfreie Ringscheibe 35 verbunden. Die Kolbenstange 36 der doppeltwirkenden Pneumatikzylinder 34 ist vertikal parallel zwischen einem Paar von Führungsstangen 32 nach unten ausfahrbar, wobei in der ersten Ringscheibe 33 zum freien Durchgriff der Kolbenstangen 36 pro Pneumatikzylinder jeweils ein mittig zwischen den Führungsstangen 32 positioniertes Loch vorhanden ist.

Das nach unten weisende Ende der Kolbenstange 36 ist an einem zwei parallele Bohrungen, die jeweils von einer Führungsstange 32 durchgriffen werden, aufweisenden Schlitten 37 befestigt, der an seiner zur Hauptwelle 31 weisenden Rückseite eine obere und untere Kurvenrolle 38 bzw. 39 aufweist. Die Kurvenrollen 38 u. 39 sind jeweils an Schwenkhebeln 38b bzw. 39b drehbar befestigt (Fig.6), die wiederum am Schlitten 37 gelagert sind. Im Schwenkbereich dieser Hebel sind am Schlitten Endanschläge aufweisende Stoßdämpfer 38c bzw. 39c befestigt.

Die obere Kurvenrolle 38 liegt an der Steuerfläche einer oberen, zylindrisch gebogenen Steuerkurve 40 an, die am Umfang einer horizontalen Scheibe 42 befestigt ist. Diese Scheibe 42 besitzt einen rohrartigen Ansatz, der mit Drehlagern am oberen Ende der Hauptwelle 31 gelagert ist. An der Unterseite der Scheibe 42 befinden sich mehrere umfangsmäßig in gleichmäßigen Abständen versetzte, nach unten hängende Distanzbolzen 44. An deren unteren Enden ist eine mittenfreie Ringscheibe 43 befestigt, die an ihrem Umfang eine untere Steuerkurve 41 für die unteren Kurvenrollen 39 zentriert befestigt trägt. Zusätzlich wird die untere Steuerkurve 41 noch durch an den Distanzbolzen 44 angeordnete Klemmstücke 45 verdrehfest gehalten. Die ebenfalls zylindrisch geformte untere Steuerkurve 41 besitzt eine nach oben weisende Steuerfläche, auf der die Kurvenrollen 39 abrollen.

Der Kurvenverlauf beider Steuerkurven 40 und 41 ist im einzelnen aus der in Fig. 8 dargestellten Abwicklung erkennbar, wobei die Laufrichtung der Kurvenrollen 38, 39 von der 0-Grad Markierung (siehe auch Fig. 1b) beginnend in Pfeilrichtung von rechts nach links gerichtet ist. Um mit der Maschine 1 verschiedene Flaschensorten und/oder Etikettenhülsen E verarbeiten zu können, bei denen die Hafthöhe, d.h. der untere Rand der Etikettenhülse bezogen auf den Flaschenboden, verschieden sein kann, besitzt die untere Steuerkurve 41 einen stufenlos höhenverstellbaren Kurvenabschnitt 41b (siehe Figur 8), dessen Steuerfläche die Hafthöhe der Etikettenhülsen E auf den Flaschen F bestimmt. Dieses Kurvenstück 41b ist mit jeweils auf zwei beabstandeten Distanzbolzen 44 verschiebbar geführten Gleitbuchsen 48 verbunden und kann mittels einer nicht dargestellten Gewindespindel stufenlos angehoben oder abgesenkt werden (Fig. 4).

Um ein Mitdrehen der Steuerkurven 40 und 41 zu verhindern, ist an der Oberseite der Scheibe 42 eine winkelförmige Drehmomentstütze 46 befestigt, die sich an einer außerhalb des Drehtisches 3 vertikal auf der Tischplatte 2 angeordneten stationären Säule 47 abstützt.

Die auf einem gemeinsamen Teilkreis der Tragscheibe 30 angeordneten Flaschenteller 4 sind höhenfest montiert und jeweils von einem koaxial höhenbeweglich federnd gelagerten Zentrierring 14 umgeben, der einen den Flaschenteller 4 umfassenden und diesen nach oben überragenden, an die Flaschenbodenkontur angepaßten Rand aufweist. Dieser Zentrierring 14 ist mit einer vertikal in der Tragscheibe 30 verschiebbar geführten Stange 15 gekoppelt, die mit ihrem unterem Ende über die Unterseite der Tragscheibe 30 vorsteht und eine Kurvenrolle 17 trägt (Fig. 5a). Unterhalb der Tragscheibe 30 ist an der Umlaufbahn der Kurvenrollen 17 eine Steuerkurve 18 verdrehfest auf der Tischplatte 2 befestigt, die im Umlaufbereich vom Auslaufsternrad 6 bis zum Einlaufsternrad 5 eine Absenkung der Kurvenrollen 17 gegen die Rückstellkraft einer permanent vertikal nach oben wirkenden Schraubenfeder 16 bewirkt. Dabei wird der obere Rand der Zentrierringe 14 beim Zu- und Abführen der Flaschen F auf die Flaschenteller 4 unter der Oberseite der Flaschenteller gehalten (Fig. 2c).

Jedem der Flaschenteller 4 sind außerdem zwei mit Abstand parallel zueinander vertikal ausgerichtete, in der Tragscheibe 30 drehbar gelagerte Wellen 19a, 19b zugeordnet. Jede dieser Wellen trägt an ihrem oberen Ende einen waagerecht radial nach außen abstehenden, verdrehfest gehaltenen Greifarm 20a bzw. 20b, die gemeinsam eine steuerbare Greifzange 20 zum Erfassen und Festhalten einer zu etikettierenden Flasche F auf einem Flaschenteller 4 bilden (Fig.9). Am unteren Ende der Welle 19a ist ein mit einem Langloch 22 versehener Hebel 21a und am unteren Ende der Welle 19b ein mit einem vertikalen Lagerbolzen 23 ausgerüsteter Hebel 21b verdrehfest angebracht. Der Lagerbolzen trägt einen das Langloch durchgreifenden, schwenkbaren Kulissenstein 24 und eine höhenmäßig versetzte Kurvenrolle 25, die an der radial äußeren Steuerfläche eines auf der Tischplatte 2 verdrehfest gehaltenen Kurvenringes 26 anliegt. An den beiden Hebeln 21a,b greift eine Zugfeder 27 an, die permanent im Sinne einer Schließbewegung der Greifzange 20 wirksam ist. Die Form des zwei radial nach außen vorspringende Nockenabschnitte aufweisenden Kurvenringes 26 ist aus der Fig.lb erkennbar. Beim Passieren dieser Abschnitte wird die Kurvenrolle 25 nach außen gedrückt, wobei die Greifarme 20a,20b gegensinnig auseinanderschwenken. Die verschiedenen Stellungen einer Greifzange 20 sind aus der Fig. 9 ersichtlich.

Aus der Fig.7 ist der Aufbau einer Spreizbackeneinheit 50 zum reibschlüssigen Erfassen und Überziehen einer Etikettenhülse E auf den Rumpf einer Flasche F, z.B. PET-Flasche, erkennbar. Sie besteht aus zwei Innenbacken 51a,51b und diesen zugeordneten Gegenarmen 52a,52b. Die Innenbacken besitzen jeweils eine waagerechte Auflagefläche 53 für den unteren Rand einer Etikettenhülse und eine senkrecht nach oben abgebogene Halbschale 54, deren Krümmung an den Flaschendurchmesser angepaßt ist. Die in Drehrichtung des Drehtisches 3 nachlaufende Halbschale kann eine geringere Höhe als die vorlaufende Halbschale aufweisen. Die ebenfalls gekrümmten Gegenarme tragen jeweils zwei radial von außen an die Halbschalen anlegbare elastische Gummipuffer 55, die mittels Schrauben zur gleichmäßigen Erfassung einer Etikettenhülse einstellbar sind. Auf einer am Schlitten 37 waagerecht schnellwechselbar eingesteckten Tragplatte 56 sind zwei vertikale Lagerbolzen 57 für die Innenbacken und zwei weitere vertikale Lagerbolzen 58 für die Gegenarme befestigt, wobei die Lagerbolzen 58 zwei gekrümmte Langlöcher 59 in den Innenbacken frei durchgreifen. Durch jeweils ein Drehgelenk 66 sind die Gegenarme mit ihrer jeweils zugeordneten Innenbacke gekoppelt, derart, dass ein zueinander gerichtetes Schwenken der Innenbacken ein Auseinanderschwenken der Gegenarme bewirkt und umgekehrt. Nahe an den Halbschalen greift an den Innenbacken eine diese zueinander ziehende Zugfeder 61 an. In etwa mittig zwischen den Lagerbolzen 58 befindet sich ein auf einer waagerecht im Schlitten 37 gelagerten Welle 62 ein verdrehfester Steuernocken 68, der höhenmäßig zwischen den Innenbacken positioniert ist. Am gegenüberliegenden Ende derselben Welle ist ein insgesamt drei Kurvenrollen 63,64,65 aufweisendes Steuersegment 67 verdrehfest angebracht. Mit den beiden auf der vom Schlitten wegweisenden Seite des Steuersegments angeordneten Kurvenrollen 63,64 kann der symmetrisch geformte Steuernocken wahlweise im Uhrzeigersinn oder entgegengesetzt um annähernd 90 Grad durch an der Umlaufbahn angeordnete Kurvenstücke 70 verdreht werden, während die dritte, auf der gegenüberliegenden Seite des Steuersegments befindliche Kurvenrolle 65 zur Beibehaltung der Etikettenhalteposition der Spreitzbackeneinheit 50 während ihrer Abwärtsbewegung beim Überziehen auf eine Flasche dient. Zu diesem Zweck ist dieser Kurvenrolle 65 eine senkrechte, sich mit dem Drehtisch 3 mitdrehende, längliche Führungsleiste 71 zugeordnet, an der sie während der Absenkung entlangrollt.

Abweichend von der bisher beschriebenen Ausführung können die Gegenarme bei entsprechender Formgebung -wie in Fig.1b gezeigt- jeweils mit einem Ende starr an der diametral gegenüberliegenden Innenbacke befestigt werden.

Nachfolgend wird der Verfahrensablauf während dem Durchlauf einer Flasche durch die Maschine im Wesentlichen anhand der Fig. la erläutert:

Eine auf dem Zuförderer 7 ankommende Flasche F wird von der Einteilschnecke 8 erfaßt, stellungsgerecht in das Einlaufsternrad 5 eingeführt, von dessen gesteuerten Klammern ergriffen und im gemeinsamen Berührungspunkt I auf einen Flaschenteller 4 des Drehtisches 3 positioniert, wobei gleichzeitig der Zentrierring 14 nach oben gleitet und die zugeordnete Greifzange 20 geschlossen wird. Augenblicklich gibt die entsprechende Klammer des Einlaufsternrades die Flasche frei.

Zur gleichen Zeit nähert sich eine der Flasche zugeordnete Spreizbackeneinheit 50 dem Schneidaggregat 10 durch eine Aufwärtsbewegung, wobei die Halbschalen 54 und die Gummipuffer 55 in diesem Moment zueinander beabstandet sind. Im selben Moment wird von oben der Etikettenschlauch 11 nach unten vorgeschoben und eine Etikettenhülse E abgeschnitten, die dann mit ihrem unteren Rand auf der Auflagefläche 53 der Innenbacken 51a, 51b steht, d.h. die Halbschalen befinden sich innerhalb und die Gummipuffer außerhalb der Etikettenhülse. Um ein Kippen der Etikettenhülse bei der Übernahme und Beschleunigung in Umlaufrichtung des Drehtisches 3 zu verhindern, befindet sich in Höhe der soeben vom Schlauch abgetrennten Etikettenhülse E eine mit dem Drehtisch mitlaufende, -in Umlaufrichtung gesehen- an der hinteren Etikettenseite anliegende, konkav gewölbte Stützschale 49, die am radial äußeren Rand der Ringscheibe 33 über einen Ausleger höhenfest angebracht ist (Fig. 5b). In der Fig. 5c ist die Form der Stützschale 49 in einer Draufsicht gezeigt.

Unmittelbar darauf wird die Welle 62 mit ihrem Steuernocken 68 so verdreht, dass die Halbschalen 54 auseinander schwenken und gleichzeitig die Gummipuffer 55 gegensinnig einwärts schwenken, bis die Etikettenhülse an ihrem unteren Rand außen und innen reibschlüssig eingeklemmt ist. Im Falle einer Stretchhülse wird diese dabei auf ein den Flaschendurchmesser übersteigendes Maß aufgeweitet.

Beim Durchfahren des Sektors II (Fig. 1a) wird die Etikettenhülse von der durch den Pneumatikzylinder 34 abwärts gedrückten Spreizbackeneinheit 50 von oben nach unten über eine Flasche F gezogen. Sobald sich die Spreizbackeneinheit während dieser Absenkbewegung der die Flasche haltenden Greifzange 20 nähert, wird diese kurzzeitig soweit geöffnet, dass die Spreizbacken die Greifzange passieren können (zweite Hälfte im Sektor II). Danach kann die Greifzange 20 wieder soweit geschlossen werden, dass zwar die Flasche umfänglich geführt ist, jedoch ein ausreichender Spalt zum weiteren Durchziehen der Etikettenhülse verbleibt. Sobald die Etikettenhülse die vorgesehene Hafthöhe erreicht hat, wird die Hubbewegung der Spreizbacken gestoppt, die Greifzange 20 vollständig geschlossen (Etikett wird gegen den Flaschenrumpf gedrückt) und werden die Halbschalen 54 geringfügig einwärts geschwenkt (Einspannung des unteren Etikettenrandes wird aufgehoben). Diese Vorgänge finden im Sektor III statt.

Noch vor dem Erreichen des Auslaufsternrades 6 wird die Spreizbackeneinheit 50 nun nochmals weiter abgesenkt, bis sich die Halbschalen vollständig unter dem Flaschenteller 4 befinden (Fig. 2c). Im Falle einer Schrumpfhülse kann nun am Drehtisch 3 eine Vorschrumpfung (Heißluft etc.) zur Etikettenfixierung erfolgen. Außerdem wird jetzt der Zentrierring 14 abgesenkt und die Greifzange 20 geöffnet, wenn das Auslaufsternrad 6 die Flasche zum Transfer auf den Abförderer 9 erfasst hat.

Danach wird der Pneumatikzylinder 34 auf Anheben umgesteuert, damit die Spreizbackeneinheit 50 wieder ihre ursprüngliche obere Position vor dem Passieren des Einlaufsternrades 5 erreicht (Sektor IV).

Während dem gesamten Behandlungsvorgang werden die Flaschen ohne Höhenlageänderungen durch die Maschine transportiert.

In Fig. 10 ist eine Maschinenvariante für hohe Leistungen dargestellt, die durch spiegelbildliche Anordnung von zwei Einzelmaschinen entsprechend den Figuren 1a bzw. 1b gebildet wird, d. h. diese Doppelmaschine besitzt zwei Einlaufsternräder 5 und 5', zwei Karussells bzw. Drehtische 3 und 3' sowie zwei Auslaufsternräder 6 und 6' aber nur einen gemeinsamen Zuförderer 7, einen Abförderer 9 und eine Einteilschnecke 8. Die sich gegenüberliegenden, gegenläufig zueinander antreibbaren Sternräder 5, 5' bzw. 6, 6' berühren jeweils den Teilkreis ihres Pendants und sind am Umfang mit steuerbaren Klammern - entsprechend der Darstellung in Figur 1b- ausgestattet, die selektiv aus einer Zugriffstellung zum Erfassen einer Flasche in eine Freigabestellung und umgekehrt durch an bestimmten Stellen ihrer Umlaufbahn stationär angeordnete, nicht dargestellte Schaltnocken umsteuerbar sind. Das Teilungsmaß, d.h. der Zwischenabstand zweier benachbarter Flaschenteller 4 auf beiden Drehtischen 3 und 3' beträgt das Doppelte des Teilungsmaßes der Ein- und Auslaufsternräder 5, 5' und 6, 6'. Alle vom Zuförderer 7 einspurig lückenlos herangeführten Flaschen werden von der Einteilschnecke 8 auf das Teilungsmaß des Einlaufsternrades 5 auseinandergezogen und von diesem erfaßt. Im gemeinsamen Berührungspunkt der beiden Einlaufsternräder 5 und 5' wird jede zweite Flasche F vom ersten Einlaufsternrad 5 freigegeben und gleichzeitig vom zweiten Einlaufsternrad 5' erfasst. Auf diese Weise werden die Flaschen F und F' abwechselnd beiden Drehtischen 3 und 3' zugeleitet. Jedem Drehtisch ist am Übergabebereich seines Einlaufsternrades ein Schneidaggregat 10 bzw. 10' zum Abtrennen von Etikettenhülsen E von einem Etikettenfolienschlauch zugeordnet. Auslaufseitig werden die abwechselnd von beiden Drehtischen 3 und 3' fertig etikettiert kommenden Flaschen F und F' am gemeinsamen Berührpunkt der beiden Auslaufsternräder 6 und 6' wieder in eine Reihe zusammengeführt und vom Auslaufsternrad 6' an den Abförderer 9 übergeben. Mit dieser Modulbauweise kann ein großer Leistungsbereich mit nur zwei Varianten abgedeckt werden. Es versteht sich, dass an Stelle von Klammersternrädern auch Alternativlösungen mit andersartig ausgeführten Halteeinrichtungen zum selektiven Erfassen der Flaschen einsetzbar sind, wie z.B. Vakuumsternräder oder dgl. Transporteinrichtungen.

## Patentansprüche

1. Verfahren zum Aufbringen einer Etikettenhülse auf Gegenstände wie Flaschen oder dgl. bei dem eine Etikettenhülse von einer Spreizbackeneinheit an ihrem vorlaufenden Rand erfaßt und während einer kontinuierlichen höhengleichen Transportbewegung eines Gegenstandes in axialer Richtung über diesen gezogen wird, **dadurch gekennzeichnet, dass** der Gegenstand vor dem Überziehen an einem Bereich seiner Mantelfläche form- und/oder reibschlüssig gehalten, der Überziehvorgang eingeleitet, die Halterung an der Mantelfläche vorübergehend aufgehoben wird, sobald die Spreizbackeneinheit den Gegenstand an seiner Mantelfläche zumindest teilweise umgibt, und spätestens bei Erreichen der gewünschten Hafthöhe der Etikettenhülse auf dem Gegenstand dieser erneut an einem nun vom Etikett bedeckten Bereich seiner Mantelfläche erfaßt und dabei das Etikett rutschsicher fixiert wird, während die Spreizbackeneinheit abgezogen wird, wobei die Halterung des Gegenstandes während dem Überziehen der Etikettenhülse in Abhängigkeit der Transportbewegung des Gegenstandes gesteuert wird.

2. Verfahren nach Anspruch 1, **dadurch gekennzeichnet, dass** die Halterung an der Mantelfläche des Gegenstandes in einer bestimmten Höhenposition zuerst form- und/oder reibschlüssig erfolgt, sobald sich der vorlaufende Rand der Etikettenhülse dieser Höhenposition annähert, die Halterung zunächst kurzzeitig bei gleichzeitiger axialer Abstützung des Gegenstands aufgehoben und nach dem Passieren der Höhenposition der Gegenstand so gehalten wird, dass die Etikettenhülse im Anschluß weiter axial relativ zum Gegenstand bis zum Erreichen der Hafthöhe aufziehbar ist.

3. Verfahren nach Anspruch 1 oder 2, **dadurch gekennzeichnet, dass** die Halterung des Gegenstandes an zwei in axialer Richtung beabstandeten Stellen seiner Mantelfläche erfolgt, und die beiden axial versetzten Halterungen während dem Überziehen der Etikettenhülse abwechselnd derart gesteuert aufhebbar sind, das der Gegenstand ständig von wenigstens einer Halterung beaufschlagt oder geführt wird.

4. Verfahren nach wenigstens einem der vorhergehenden Ansprüche, **dadurch gekennzeichnet, dass** die Halterung des Gegenstandes während dem axialen Überziehen der Etikettenhülse in Abhängigkeit der Verfahrbewegung der Spreizbackeneinheit gesteuert wird.

5. Verfahren nach wenigstens einem der Ansprüche 1 bis 4, **dadurch gekennzeichnet, dass** die Etikettenhülse aus einem stretchfähigen Folienschlauchmaterial mit kleinerem Innendurchmesser als der Außendurchmesser des Gegenstandes besteht, vor dem Überziehen zumindest an ihrem in axialer Richtung vorlaufendem Rand von der Spreizbackeneinheit auf ein den Außendurchmesser übersteigendes Maß elastisch gedehnt und nach Erreichen der Hafthöhe die Dehnung aufgehoben wird.

6. Verfahren nach wenigstens einem der Ansprüche 1 bis 4, **dadurch gekennzeichnet, dass** die Btikettenhülse aus einem durch Wärmeeinwirkung schrumpffähigen Folienschlauchmaterial mit einem gleich großen oder größeren Innendurchmesser besteht als der Außendurchmesser des Gegenstandes und nach Erreichen der Hafthöhe zumindest teilweise an den Gegenstand angeschrumpft wird, bevor die Halterung der Etikettenhülse und des Gegenstandes freigegeben wird.

7. Verfahren nach Anspruch 6, **dadurch gekennzeichnet, dass** nach dem Freigeben der Halterung eine vollständige Anschrumpfung erfolgt.

8. Verfahren nach wenigstens einem der Ansprüche 1 bis 7, **dadurch gekennzeichnet, dass** der Gegenstand zumindest während dem Überziehen der Etikettenhülse kontinuierlich auf einer kreisförmigen Bahn transportiert wird

9. Vorrichtung zum Aufbringen einer Etikettenhülse (E) auf Gegenstände (F) wie Flaschen oder dgl. mit wenigstens einer Spreizbackeneinheit (50) zum Erfassen der Etikettenhülse an ihrem vorlaufenden Rand und axialen Überziehen der Etikettenhülse mittels der Spreizbackeneinheit auf einen Gegenstand, wobei die Spreizbackeneinheit (50) einem kontinuierlich antreibbaren Förderer (3) zum höhengleichen Transportieren des Gegenstandes mit führbar ist, insbesondere zum Ausführen des Verfahrens nach Anspruch 1, **dadurch gekennzeichnet, dass** der Spreizbackeneinheit (50) wenigstens eine steuerbare Halterung (20) zum form- und/oder reibschlüssigen Erfassen des Gegenstandes (F) im Bereich seiner Mantelfläche zugeordnet ist und diese mit diesem gemeinsam synchron mitführbar sind, wobei der Halterung (20) eine in Abhängigkeit der Transportbewegung steuerbare Betätigungseinrichtung (21 bis 26) für das Erfassen and Loslassen des Gegenstandes zugeordnet ist.

10. Vorrichtung nach Anspruch 9, **dadurch gekennzeichnet, dass** die Halterung (20) an einem nach dem Überziehen der Etikettenhülse (E) von dieser bedeckten Bereich der Mantelfläche des Gegenstandes (F) angreift, bei Flaschen vorzugsweise an ihrem Rumpfabschnitt, insbesondere dem den größten Außendurchmesser aufweisenden Abschnitt.

11. Vorrichtung nach einem der Ansprüche 9 oder 10, **dadurch gekennzeichnet, dass** die Halterung (20) als eine zwei gegensinnig bewegbare Arme (20a, 20b) aufweisende Klammer ausgebildet ist.

12. Vorrichtung nach Anspruch 11, **dadurch gekennzeichnet, dass** die Arme (20a, 20b) der Außenkontur des Gegenstandes (F) dem erfassten Bereich entsprechend angepaßt geformt sind und vorzugsweise eine rutschsichere Oberfläche aufweisen.

13. Vorrichtung nach einem der Ansprüche 11 bis 13, **dadurch gekennzeichnet, dass** die Klammer (20) aus einer Freigabestellung in eine Zugriffsstellung und umgekehrt überführbar ist, wobei vorzugsweise die Zugriffsstellung selbsttätig und die Freigabestellung durch die Betätigungseinrichtung (21 bis 26) gesteuert wird.

14. Vorrichtung nach Anspruch 14, **dadurch gekennzeichnet, dass** die Betätigungseinrichtung (21 bis 26) so ausgebildet ist, dass zwei unterschiedliche Zugriffsstellungen möglich sind, wobei in einer Stellung zwischen dem Gegenstand (F) und der Klammer (20) ein Spalt zum Durchziehen der Etikettenhülse (E) und in der anderen Stellung die Klammer (20) spielfrei, vorzugsweise mit einer definierten Anpreßkraft, am Gegenstand (F) oder der Etikettenhülse (E) anliegt.

15. Vorrichtung nach wenigstens einem der Ansprüche 11 bis 15, **dadurch gekennzeichnet, dass** jeder Arm (20a, 20b) der Klammer (20) auf einer eigenen, zur Transportebene senkrechten Welle (19a, 19b) befestigt ist und diese Wellen (19a, 19b) einen gegenseitigen Zwischenabstand aufweisen, der einen freien Durchgriff für die Spreizbackeneinheit (50) ermöglicht.

16. Vorrichtung nach wenigstens einem der Ansprüche 9 bis 16, **dadurch gekennzeichnet, dass** die Spreizbackeneinheit (50) senkrecht zur Transportebene der Gegenstände (F) wechselweise gegensinnig verfahrbar gelagert ist, insbesondere durch einen umsteuerbaren doppeltwirkenden Zylinder (34), und die Verfahrbewegungen durch wenigstens eine Steuerkurve (40, 41, 41b) zumindest zeitweise kontrolliert werden.

17. Vorrichtung nach wenigstens einem der Ansprüche 9 bis 17, **dadurch gekennzeichnet, dass** der Förderer (3) ein karussellartiger, vorzugsweise um eine vertikale Achse (30') drehbarer Drehtisch (3) mit mehreren gleichmäßig beabstandeten Stellflächen (4) für die Gegenstände (F) ist, und jeder Stellfläche eine heb- und senkbare Spreizbackeneinheit (50) und eine Klammer (20) zugeordnet ist, wobei eine die Spreizbackeneinheit (50) aufnehmende Vertikalführung (32) und Arme (20a, 20b) der Klammer (20) tragende Wellen (19a, 19b) vorzugsweise auf der radial inneren Seite der Umlaufbahn der Stellflächen (4) angeordnet sind.

18. Vorrichtung nach Anspruch 18, **dadurch gekennzeichnet, dass** den Stellflächen (4) gesteuert heb- und senkbare Zentrierelemente (14), insbesondere Ringe, zugeordnet sind und/oder die Stellflächenoberseite der Kontur der Standfläche der Gegenstände (F) entsprechend angepaßt geformt ist.

19. Vorrichtung nach Anspruch 18 oder 19, dass dem Drehtisch (3) ein Binlauf- (5) und ein Auslaufsternrad (6) mit steuerbaren Greifelementen zum Zu- und Abführen der Gegenstände (F) zugeordnet ist und die Spreizbackeneinheiten (50) im Umlaufbereich vom Auslaufzum Einlaufsternrad aus einer unteren Totpunktlage in Richtung einer oberen Totpunktlage angehoben werden.

20. Vorrichtung nach wenigstens einem der Ansprüche 9 bis 20, **dadurch gekennzeichnet, dass** die Spreizbackeneinheit (50) zangenartig ausgebildet ist, vorzugsweise mit zwei gegensinnig gesteuert horizontal schwenkbaren Innenbacken (51a, 51b) mit einer Auflagefläche (53) für den vorlaufenden Rand einer Etikettenhülse (E) und zwei den Innenbacken zugeordneten gegensinnig sowohl zueinander als auch den Innenbacken schwenkbaren Gegenarmen (52a, 52b), wobei die Innenbacken mit der Innenseite und die Gegenarme mit der Außenseite einer Etikettenhülse reibschlüssig in Anlage bringbar sind.

21. Vorrichtung nach Anspruch 21, **dadurch gekennzeichnet, dass** die Spreizbackeneinheit (50) durch einen schwenkbaren Steuernocken (68), der durch an der Umlaufbahn der Spreizbackeneinheit angebrachte Steuerelemente (70) betätigbar ist, wahlweise aus einer Bereitschaftsstellung in eine Spreizstellung und umgekehrt überführbar ist.

22. Vorrichtung nach einem der Ansprüche 18 bis 22, **dadurch gekennzeichnet, dass** zwei Drehtische (3, 3') parallelgeschaltet sind und von einem gemeinsamen, einspurig zulaufenden Gegenstandstrom gespeist werden, der auf beide Drehtische aufgeteilt und hinter den Drehtischen wieder in eine einspurige Reihe zusammengeführt wird.

## Claims

1. Method for applying a tubular label to objects such as bottles or the like, wherein an expansion-block unit takes hold of a tubular label by its leading edge and draws it in an axial direction over an object as the latter is being propelled continuously on the same level, **characterised in that** before the label is drawn over it, the object is held in a positive and/or frictional contact by one portion of its circumferential surface, the drawing-over operation is initiated, the mounting at the circumferential surface is temporarily removed once the expansion-block unit at least partially surrounds the object at its circumferential surface, and at the latest when the tubular label reaches the desired adherence level on the object the latter is once again gripped on a portion of its circumferential surface, now covered by the label, and at the same time the label is fixed in place in a non-slip manner as the expansion-block unit is being removed, and while the tubular label is being drawn over the object the mounting thereof is controlled in dependence on the propulsion of said object.

2. Method according to claim 1, **characterised in that** the mounting at the object's circumferential surface initially takes place at a certain height level in a positive and/or frictional contact once the leading edge of the tubular label is approaching said height level, the mounting is initially removed for a short time as the axial support for the object is simultaneously being removed, and once the height level has been passed the object is held in such a way that the tubular label can then be drawn further on axially in relation to the object until the adherence level is reached.

3. Method according to claim 1 or 2, **characterised in that** the mounting of the object takes place at two axially spaced locations of its circumferential surface, and the two axially offset mounts are adapted to be alternately removed in a controlled fashion whilst the tubular label is being drawn over the object, in such a way that at least one mounting is constantly acting upon or guiding the object.

4. Method according to at least one of the preceding claims, **characterised in that** while the tubular label is being drawn axially over the object, the mounting of the object is controlled in dependence on the expansion-block unit's movement.

5. Method according to at least one of claims 1 to 4, **characterised in that** the tubular label is made from a stretchable film bubble material having a smaller intenal diameter than the external diameter of the object, prior to its being drawn over the latter the expansion-block elongates it elastically, at least at its leading edge in the axial direction, to a degree that exceeds the external diameter, and once the adherence level has been reached the elongation is cancelled out.

6. Method according to at least one of claims 1 to 4, **characterised in that** the tubular label is made from a heat-shrinkable film bubble having an internal diameter the same as or larger than the external diameter of the object and once the adherence level has been reached it is at least partially shrunk onto the object before the mounting for the tubular label and the object is released.

7. Method according to claim 6, **characterised in that** full shrinking-on takes place after the mounting has been released.

8. Method according to at least one of claims 1 to 7, **characterised in that** the object is transported continuously along a circular path for at least as long as the tubular label is being drawn over it.

9. Device for applying a tubular label (E) to objects (F) such as bottles or the like, having at least one expansion-block unit (50) for taking hold of the tubular label by its leading edge and axially drawing the tubular label over an object by means of the expansion-block unit, the expansion-block unit (50) being operatively associated with a conveyor unit (3) that is adapted to be driven continuously for conveying the object along at the same level and is adapted to be entrained with the latter, in particular for carrying out the method according to claim 1, **characterised in that** at least one controllable mounting (20) is operatively associated with the expansion-block unit (50) for taking hold of the object (F) in a positive and/or frictional contact in the portion of its circumferential surface and is/are adapted to be entrained together with the latter in synchronism, there being operatively associated with the mounting (20) an actuating mechanism (21 to 26) adapted to be controlled in dependence on the propulsion, for taking hold of the object and releasing it.

10. Device according to claim 9, **characterised in that** the mounting (20) acts at a portion of the object's (F) circumferential surface that is covered by the tubular label (E) once the latter has been drawn over the object, in the case of bottles preferably on their trunk section, more particularly the section having the largest external diameter.

11. Device according to either of claims 9 or 10, **characterised in that** the mounting (20) is configured as a bracket having two arms (20a, 20b) adapted to move in opposite directions.

12. Device according to claim 11, **characterised in that** the arms (20a, 20b) are shaped so as to conform to the outer contour of the object (F) in the area that is being gripped, and preferably have a non-slip surface.

13. Device according to any one of claims 1 to 12, **characterised in that** the bracket (20) is adapted to be transferred from a release position into a gripping position and vice versa, it being preferable for the gripping position to be controlled automatically and the release position to be controlled by the actuating mechanism (21 to 26).

14. Device according to claim 13, **characterised in that** the actuating mechanism (21 to 26) is configured in such a way that two different gripping positions are possible, in one position with a gap for drawing through the tubular label (E) between the object (F) and the bracket (20) and in the other position with the bracket (20) resting without freeplay, preferably with a defined contract pressure, against the object (F) or the tubular label (E).

15. Device according to at least one of claims 11 to 14, **characterised in that** each arm (20a, 20b) of the bracket (20) is fastened to its own shaft (19a, 19b) which is situated perpendicular to the plane of propulsion, and these shafts (19a, 19b) feature a mutual clearance that enables the expansion-block unit (50) to reach through freely.

16. Device according to at least one of claims 9 to 15, **characterised in that** perpendicular to the plane of propulsion of the objects (F) the expansion-block unit (50) is mounted so as to be able to move alternately in opposite directions, more particularly by a reversible double-action cylinder (34), and the movements are checked at least intermittently by not less than one control cam (40, 41, 41 b).

17. Device according to at least one of claims 9 to 16, **characterised in that** the conveyor unit (3) is a carousel-type turntable (3) which is preferably adapted to rotate on a vertical axis (30') and has multiple uniformly spaced placement surfaces (4) for the objects (F), and operatively associated with each placement surface is a raisable and lowerable expansion-block unit (50) and a bracket (20), with a vertical guide (32) which receives the expansion-block unit (50) and shafts (19a, 19b) which support the arms (20a, 20b) of the bracket (20) preferably being arranged on the radially inner face of the orbit path of the placement surfaces (4).

18. Device according to claim 17, **characterised in that** operatively associated with the placement surfaces (4) are centring elements (14), more particularly rings, which are adapted to be raised and lowered in a controlled manner, and/or the upper face of the placement surfaces is shaped so as to conform to the contour of the base surface of the objects (F).

19. Device according to claim 17 or 18, **characterised in that** operatively associated with the turntable (3) are a feeder star wheel (5) and a discharge star wheel (6) with controllable gripping elements for carrying the incoming and outgoing objects (F), and the expansion-block units (50) are raised from a lower dead-point position towards an upper dead-point position in the area through which the discharge star wheel and the feeder star wheel revolve.

20. Device according to at least one of claims 9 to 19, **characterised in that** the expansion-block unit (50) is configured like pincers, preferably with two inner blocks (51a, 51 b) adapted to swivel horizontally in a controlled manner in opposite directions, and featuring a bearing surface (53) for the leading edge of a tubular label (E) and two counter-arms (52a, 52b) which are operatively associated with the inner blocks and adapted to swivel both toward one another and toward the inner blocks, the inner blocks being adapted to be brought into frictional contact against the inner face and the counter-arms against the outer face of a tubular label.

21. Device according to claim 20, **characterised in that** the expansion-block unit (50) is adapted to be transferred from a stand-by position into an expansion position, and vice versa, as necessary, by a swivelling control cam (68) which is adapted to be actuated by control elements (70) mounted on the orbit path of the expansion-block unit.

22. Device according to any one of claims 17 to 21, **characterised in that** two turntables (3, 3') are connected in parallel and are supplied from a common stream of objects approaching in single file, which splits up at the two turntables and behind the turntables converges once more into a single-file row.

## Revendications

1. Procédé pour appliquer une étiquette tubulaire sur des objets comme des bouteilles, etc., selon lequel une étiquette tubulaire est saisie par son bord avant à l'aide d'une unité à mâchoires d'écartement et est enfilée sur un objet pendant que celui-ci est transporté en direction axiale selon un mouvement continu à hauteur constante,
**caractérisé en ce qu'**
avant l'enfilage, l'objet est maintenu par combinaison de formes et/ou de frottements dans une zone de sa surface latérale,
l'opération d'enfilage est engagée,
le maintien par la surface latérale est temporairement interrompu dès que l'unité à mâchoires d'écartement entoure au moins en partie l'objet, à savoir sa surface latérale,
et, au plus tard lorsqu'on a atteint la hauteur où on souhaite que l'étiquette tubulaire soit collée sur l'objet, celui-ci est de nouveau saisi par la zone - désormais recouverte par l'étiquette - de sa surface latérale et par conséquent l'étiquette est fixée sans pouvoir glisser pendant que l'unité à mâchoires d'écartement est retirée,
le maintien de l'objet étant commandé, pendant que l'étiquette tubulaire est enfilée, en fonction du mouvement selon lequel l'objet est transporté.

2. Procédé selon la revendication 1,
**caractérisé en ce que**
l'objet est d'abord maintenu par sa surface latérale à une position haute donnée par combinaison de formes et/ou de frottements, dès que le bord avant de l'étiquette tubulaire s'approche de cette position haute, le maintien est brièvement interrompu tout en assurant l'appui axial de l'objet, et après le passage de l'objet par la position haute il est maintenu de telle manière que l'étiquette tubulaire puisse ensuite être encore remontée axialement par rapport à l'objet jusqu'à ce qu'on atteigne la hauteur de collage.

3. Procédé selon la revendication 1 ou 2,
**caractérisé en ce que**
l'objet est maintenu par sa surface latérale à deux endroits distants en direction axiale
et, pendant que l'étiquette tubulaire est enfilée, les deux maintiens décalés axialement peuvent être alternativement soulevés de façon commandée, de telle manière que l'objet soit constamment manoeuvré ou guidé par au moins un maintien.

4. Procédé selon au moins l'une des revendications précédentes,
**caractérisé en ce que**
pendant l'enfilage axial de l'étiquette tubulaire, le maintien de l'objet est commandé en fonction de la manière dont l'unité à mâchoires d'écartement est déplacée.

5. Procédé selon au moins l'une des revendications 1 à 4,
**caractérisé en ce que**
l'étiquette tubulaire est en un matériau tubulaire extensible en feuille tubulaire dont le diamètre intérieur est inférieur au diamètre extérieur de l'objet,
avant d'être enfilée elle est allongée élastiquement, au moins sur son bord avant dirigé axialement, par l'unité à mâchoires d'écartement à une dimension supérieure au diamètre extérieur,
et l'allongement cesse lorsque la hauteur de collage a été atteinte.

6. Procédé selon au moins l'une des revendications 1 à 4,
**caractérisé en ce que**
l'étiquette tubulaire est en un matériau tubulaire en feuille, susceptible de se rétracter sous l'effet de la chaleur, dont le diamètre intérieur est supérieur ou égal au diamètre extérieur de l'objet, et
lorsque la hauteur de collage a été atteinte, elle se rétracte au moins en partie sur l'objet avant libération du maintien de l'étiquette tubulaire et de l'objet.

7. Procédé selon la revendication 6,
**caractérisé en ce qu'**
une rétraction complète a lieu après libération du maintien.

8. Procédé selon au moins l'une des revendications 1 à 7,
**caractérisé en ce que**
l'objet est continuellement transporté sur une voie circulaire au moins pendant l'enfilage de l'étiquette tubulaire.

9. Dispositif pour appliquer une étiquette tubulaire (E) sur des objets (F) comme des bouteilles, etc., comportant au moins une unité à mâchoires d'écartement (50) pour saisir l'étiquette tubulaire par son bord avant et pour l'enfiler axialement sur un objet à l'aide de l'unité à mâchoires d'écartement, l'unité à mâchoires d'écartement (50) est alors associée à un convoyeur (3), destiné à transporter l'objet à hauteur constante et susceptible d'être entraîné continuellement et elle peut être guidée en même temps, en particulier pour exécuter le procédé selon la revendication 1,
**caractérisé en ce que**
au moins un maintien (20) réglable, destiné à saisir l'objet (F) par combinaison de formes et/ou de frottements dans la zone de sa surface latérale, est associé à l'unité à mâchoires d'écartement (50) et l'un comme l'autre peuvent être entraînés en synchronie, une installation d'actionnement (21 à 26), réglable en fonction du mouvement de transport et destinée à saisir et à libérer l'objet, étant associée au maintien (20).

10. Dispositif selon la revendication 9,
**caractérisé en ce que**
le maintien (20) s'applique sur la surface latérale de l'objet (F) dans une zone recouverte par l'étiquette tubulaire (E) après enfilage, et s'il s'agit de bouteilles, de préférence sur leur segment de corps, en particulier sur celui dont le diamètre extérieur est le plus grand.

11. Dispositif selon l'une des revendications 9 ou 10,
**caractérisé en ce que**
le maintien (20) prend la forme d'une pince munie de deux bras (20a, 20b) mobiles en sens opposés.

12. Dispositif selon la revendication 11,
**caractérisé en ce que**
les bras (20a, 20b) sont ajustés au contour extérieur de l'objet (F) en correspondant à la zone saisie et présentent de préférence une surface rugueuse.

13. Dispositif selon l'une des revendications 11 à 12,
**caractérisé en ce que**
la pince (20) peut passer d'une position de libération à une position de prise et inversement, la position de prise étant de préférence commandée automatiquement et la position de libération étant commandée par l'installation d'actionnement (21 à 26).

14. Dispositif selon la revendication 13,
**caractérisé en ce que**
l'installation d'actionnement (21 à 26) est conçue de telle manière que deux positions différentes de prise sont possibles, dans une des positions il existe entre l'objet (F) et la pince (20) un intervalle pour introduire l'étiquette tubulaire (E) et dans l'autre position la pince (20) s'applique sans jeu contre l'objet (F) ou contre l'étiquette tubulaire (E), la force de pression étant de préférence définie.

15. Dispositif selon au moins l'une des revendications 11 à 14,
**caractérisé en ce que**
chaque bras (20a, 20b) de la pince (20) est fixé sur un arbre (19a, 19b) particulier et perpendiculaire au plan de transport
et ces arbres (19a, 19b) présentent un intervalle mutuel qui permet à l'unité à mâchoires d'écartement (50) de passer librement.

16. Dispositif selon au moins l'une des revendications 9 à 15,
**caractérisé en ce que**
l'unité à mâchoires d'écartement (50) est montée perpendiculairement au plan où les objets (F) sont transportés en étant mobile alternativement en sens opposés, en particulier à l'aide d'un cylindre (34) inversable à double action, et
les déplacements sont au moins temporairement contrôlés par au moins une came de commande (40, 41, 41b).

17. Dispositif selon au moins l'une des revendications 9 à 16,
**caractérisé en ce que**
le convoyeur (3) est une table tournante (3) de type carrousel qui de préférence peut tourner autour d'un axe vertical (30') et comporte plusieurs surfaces de pose (4) régulièrement espacées pour les objets (F), et une pince (20) et une unité à mâchoires d'écartement (50) susceptible d'être soulevée et abaissée sont associées à chaque surface de pose,
un guidage vertical (32) qui reçoit l'unité à mâchoires d'écartement (50) et des bras (20a, 20b) des arbres (19a, 19b) qui portent la pince (20) sont placés de préférence sur le côté intérieur radial du trajet périphérique des surfaces de pose (4).

18. Dispositif selon la revendication 17,
**caractérisé en ce que**
des éléments de centrage (14) réglables, susceptibles d'être soulevés et abaissés, en particulier des bagues, sont associés aux surfaces de pose (4) et/ou le côté supérieur des surfaces de pose est formé de manière à être ajusté au contour de la surface sur laquelle les objets (F) reposent.

19. Dispositif selon la revendication 17 ou 18,
**caractérisé en ce qu'**
une roue d'entrée (5) en étoile et une roue de sortie (6) en étoile comportant des éléments préhenseurs réglables destinés à apporter et à remporter les objets (F) sont associées à la table tournante (3), et
les unités à mâchoires d'écartement (50) sont soulevées dans la zone périphérique depuis la roue d'entrée en étoile jusqu'à la roue de sortie en étoile depuis une position inférieure de point mort jusqu'à une position supérieure de point mort.

20. Dispositif selon au moins l'une des revendications 9 à 19,
**caractérisé en ce que**
l'unité à mâchoires d'écartement (50) prend la forme de tenailles à deux mâchoires intérieures (51a, 51b) de préférence dont on peut commander le pivotement horizontal en sens opposés et elles sont munies d'une surface d'appui (53) pour le bord avant d'une étiquette tubulaire (E) et deux bras opposés (52a, 52b), associés aux mâchoires intérieures, peuvent pivoter en sens opposés aussi bien l'un par rapport à l'autre que par rapport aux mâchoires intérieures,
les mâchoires intérieures pouvant être appliquées par combinaison de frottements au côté intérieur d'une étiquette tubulaire et les bras opposés au côté extérieur.

21. Dispositif selon la revendication 20,
**caractérisé en ce qu'**
il est possible de faire passer à volonté l'unité à mâchoires d'écartement (50) depuis une position fonctionnelle jusqu'à une position écartée et inversement à l'aide d'une came de commande (68) pivotante qui peut être actionnée par des éléments de commande (70) appliqués sur le trajet périphérique de l'unité à mâchoires d'écartement.

22. Dispositif selon l'une des revendications 17 à 21,
**caractérisé en ce que**
deux tables tournantes (3, 3') sont montées en parallèle et alimentées par un flux commun d'objets qui arrivent par une voie unique, puis sont répartis sur les deux tables tournantes et de nouveau rassemblés en aval des tables tournantes sur un rang à voie unique.
